# EUROPÄISCHE PATENTSCHRIFT

(11) **EP 0 964 811 B1**
(45) Veröffentlichungstag und Bekanntmachung des Hinweises auf die Patenterteilung: **23.01.2002**
(21) Anmeldenummer: 98907294.7
(22) Anmeldetag: 06.03.1998
(51) Int. Cl.: B61G 11/18

(54) **PUFFER FÜR EISENBAHNWAGEN**
BUFFER FOR RAILWAY WAGONS
BUTOIR POUR WAGON FERROVIAIRE

(30) Priorität: 06.03.1997 PL 31882297
(43) Veröffentlichungstag der Anmeldung: 22.12.1999
(73) Patentinhaber: Fabryka Urzadzen Mechanicznych Kamax S.A., 37-220 Kanczuga (PL)
(72) Erfinder: CHMIELEWSKI, Andrzej, PL-37-200 Przeworsk (PL); KEDZIOR, Jozef, PL-01-884 Warszawa (PL); KUBICKI, Antoni, PL-37-200 Przeworsk (PL); MILCZARSKI, Kazimierz, PL-00-559 Warszawa (PL); MROCZKA, Krzysztof, (PL); POLAK, Adolf, PL-39-100 Mielec (PL); POPLAWSKI, Wojciech, PL-03-966 Warszawa (PL); STRZYZ, Eugeniusz, PL-39-100 Ropczyce (PL); WOJCIECHOWSKI, Zbigniew, PL-03-730 Warszawa (PL); ZOLNIERZAK, Radoslaw, PL-04-143 Warszawa (PL)
(74) Vertreter: Grünecker, Kinkeldey, Stockmair & Schwanhäusser Anwaltssozietät
(86) Internationale Anmeldenummer: PL9800009
(87) Internationale Veröffentlichungsnummer: WO9839194

(56) Entgegenhaltungen:
- DE-C- 124 316

## Beschreibung

Die Erfindung betrifft eine Stoßvorrichtung für Eisenbahnwagen.

Es ist ein Puffer für Eisenbahnwagen bekannt, der einen Pufferstößel mit einem Pufferteller an der Front aufweist. Im Pufferstößel ist eine Feder vorgesehen und der Pufferstößel selbst ist in einer Pufferhülse gleitend eingesetzt. Die Pufferhülse ist mit einem gegenüber dem Pufferteller liegenden Endflansch beendet. Der Endflansch weist Löcher auf, in denen Schrauben zur Befestigung des Puffers zum Pufferträger eingesetzt werden können. Aus einer polnischen Patentanmeldung PL 114281 ist ein Puffer bekannt, bei dem die Pufferhülse einen gegenüber dem Pufferteller liegenden Aufsatz aufweist, der aus zwei Teilen besteht und zu der Pufferhülse angeschweißt ist. Der Pufferstößel weist an seinem freien Ende einen Vorsprung auf, derart, daß die beiden Teile des Aufsatzes und der Vorsprung ein Begrenzungsmittel für die Hubbewegung des Pufferstößels gegenüber der Pufferhülse bilden.

Bei der oben dargestellten Lösung ist es nachteilig, daß es keine Möglichkeit gibt den Puffer aus dem Betriebszustand schnell, mit einem niedrigen Arbeitsaufwand auszuschalten. Eine solche Ausschaltungsmöglichkeit ist dann besonders wünschenswert, wenn Eisenbahnwagen alternativ entweder mit einer selbsttätigen Kupplung oder mit einer Schraubenkupplung ausgestattet werden.
Der Erfindung liegt die Aufgabe zu Grunde, einen Puffer zu schaffen, der den oben genannten Nachteil vermeidet.

Nach der Erfindung sind im Puffer eine im Inneren des Pufferstößels gleitend eingesetzte, dem Pufferteller gegenüberliegende Stoßhülse und eine Stoßplatte vorgesehen, wobei die Stoßhülse an ihrer Vorderseite einen Vorsprung aufweist, der an die Stoßfläche des Pufferstößels anstößt, sowie die Stoßhülse an ihrer Rückseite an der in der Pufferachse liegenden Stoßplatte anliegt. Dazu muß in der Stoßhülse ein Sperrsitz ausgebildet sein, derart, daß sich, bei einem vollständig in die Pufferhülse eingeschobenen Pufferstößel, der Sperrsitz gegenüberstehend einem Sperrvorsprung des Puffers befindet, und damit kann der Puffer außerdem Betriebszustand gehalten werden, was wiederum für einen richtigen Betrieb einer selbsttätigen Kupplung notwendig ist.

Förderlich dabei ist, daß die Stoßfläche des Pufferstößels mittels einer Mutter am Ende des Pufferstößels ausgebildet ist, denn damit ist die Möglichkeit gegeben den technischen Zustand von Pufferfedern leicht zu kontrollieren.

Der Vorsprung der Stoßhülse kann günstig in Form eines Flansches ausgebildet werden, der zur Stoßhülse entweder lösbar, z.B. durch eine Gewindeverbindung, oder unlösbar, z.B. durch eine Schweißverbindung befestigt ist. Der Vorsprung kann auch in Form eines zur Stoßhülse fest befestigten Bodens ausgebildet werden, z.B. durch eine Schrumpfverbindung. Die Stoßhülse und der Flansch können auch in Form eines gleichartigen Körpers ausgebildet werden, z.B. als ein einziges Schmiede- oder Gußstück.

Von Vorteil ist den Sperrvorsprung des Puffers zur Stoßplatte anzuordnen.

Nützlich ist auch wenn die Riegeleinrichtung mit Hilfe einer Gewinde- oder Schweißverbindung zu der Stoßplatte befestigt wird.

Vorteilhaft ist außerdem, wenn das Endstück der Riegeleinrichtung mir einer Bohrung versehen ist und auf der Grundplatte Riegelvorsprünge vorgesehen sind, so daß die Stoßplatte mit Hilfe eines Gesperres in Form eines Bolzens oder einer Schraube verriegelt werden kann.

Nutzbringend ist auch, wenn die Riegeleinrichtung mit einem Endstück in Form eines Quaders ausgerüstet ist, das in Ausschnitten der Grundplatte versperrt werden kann.

Die Erfindung ist nachstehend anhand der beigefügten Zeichnungen erläutert.
Es zeigt:
- Fig.1: einen Längsschnitt des Puffers in seinem Betriebszustand;
- Fig.2: einen Längsschnitt des Puffers außerhalb des Betriebszustands;
- Fig.3: einen Längsschnitt der Stoßhülse, und zwar mit einem durch eine Schrumpfverbindung befestigten Boden;
- Fig.4: eine Übersichtsskizze des Puffers, und zwar mit dem Endstück der Riegeleinrichtung und mit den Riegelvorsprüngen auf der Grundplatte;
- Fig.5: eine Übersichtsskizze des Puffers, und zwar wenn die Riegel vorsprünge mit den Öffnungen versehen sind;
- Fig.6: eine Übersichtsskizze des Puffers, und zwar mit einer anderen Ausführung des Endstückes und der Grundplatte;

### Der Aufbau des Puffers:

Das in Fig. 1 gezeigte Ausführungsbeispiel weist einen Pufferstößel 1 auf, der an der Front einen Pufferteller 2 hat. Der Pufferstößel 1 ist gleitend im Inneren einer Pufferhülse 3 angebracht. Die Pufferhülse 3 ist auf der zum Pufferteller 2 gegenüberliegenden Seite mit einem Endflansch 4 beendet. Der Endflansch 4 ist mit vier Schrauben 5 zu einer Grundplatte befestigt. Im Pufferstößel 1 ist eine Pufferfeder 7 eingesetzt, die sich von vorn auf dem Pufferteller 2 stützt und rückseitig an der Stoßhülse 8 anlehnt. Die Stoßhülse 8 weist am Vorderteil einen Vorsprung 9 auf. Der Vorsprung 9 ist in Form eines Flansches 10 ausgebildet und mittels einer Schweißverbindung zur Stoßhülse 8 befestigt. Der Vorsprung 9 kann auch, wie auf der Fig.3 gezeigt, als ein Boden 11, der durch eine Schrumpfverbindung zu der Stoßhülse angebracht ist, ausgebildet werden. Darüber hinaus kann der Vorsprung 9, wie auf der Fig.2 gezeigt, auch in Form eines Gewindeflansches 12 ausgebildet und auf ein Gewindeteil 13 der Stoßhülse 8 angebracht werden. Ein solcher Vorsprung kann auch auf eine andere Weise ausgebildet werden, z.B. wenn die Stoßhülse 8 in Form eines einziges Schmiede- oder Gußstückes ausgemacht wird, was aber auf den beigefügten Figuren nicht gezeigt ist.

Der Vorsprung 9 der Stoßhülse 8 stützt sich, in der Randlage des Pufferstößels 1, an der Stoßfläche 14 dieses Pufferstößels 1. Die Stoßfläche 14 ist mittels einer Mutter 15 ausgebildet, die dem Pufferteller 2 gegenüberliegend an den Pufferstößel 1 angebracht ist. Das in die Richtung des Puffertellers 2 ausgerichtete Teil der Mutter 15 und der Einschnitt 16 auf der inneren Seite der Pufferhülse 3 bilden ein Begrenzungsmittel für die longitudinale, dem Pufferträger entgegen ausgerichtete Hubbewegung des Pufferstößels 1 gegenüber der Pufferhülse 3. An der äußeren Seite des Pufferstößels 1 ist ein Nutenkeil 17 vorgesehen, dessen aus dem Pufferstößel herausragender Teil in einer Nute 18, die längsachsig an der inneren Seite der Pufferhülse ausgefertigt ist, gleitend angebracht ist. Der Nutenkeil 17 und die Nute 18 bilden eine Verriegelung für die Drehbewegung des Pufferstößels 2 gegenüber der Pufferhülse 3.

Da in der Grundfläche 6 eine Öffnung 19 vorgesehen ist, deren Achse mit der Pufferachse übereinstimmt und deren Durchmesser größer als der Durchmesser der Mutter 15 ist, kann der Pufferstößel 1 zusammen mit der Mutter 15 über die Grenzfläche zwischen dem Endflansch 4 und der Grundplatte 6 versetzt werden. Die über die Grundplatte 6, im Betriebszustand des Puffers, herausragende Stoßhülse 8 stützt sich auf der Stoßplatte 20, die ihrerseits zu der Stirnwand 21 des Wagenrahmen 22 anliegt. Die Stoßplatte 20, in ihrer Ein-Stellung, verdeckt die auf der Pufferachse befindliche Stirnwandöffnung 23. Auch diese Öffnung hat einen größeren Durchmesser als der der Mutter 15 und auch ihre Achse deckt sich mit der Pufferachse. Die Stoßplatte 20 weist einen Sperrvorsprung 24 auf, der gemeinsam mit dem in der Pufferstößelwand befindlichen Sperrsitz 25 zur Verriegelung des Puffers außerhalb seines Betriebszustandes dient. Die Stoßplatte 20 kann entlang der Stirnwand 21 des Wagenrahmen 22 verschoben werden. Die Verschiebung der Stoßplatte 20 ist mit Hilfe eines mit der Stoßplatte verbundenen Griffes 26 und einer Riegeleinrichtung 27 möglich. Die Riegeleinrichtung 27 ist entweder mittels einer Schweißnaht oder, wie in Fig.2 gezeigt, mittels einer Schraubverbindung an der Stoßplatte 20 befestigt. Der Arm der Riegeleinrichtung 27, gezeigt auf Fig.1 und Fig.6, weist ein in Form eines Quaders ausgebildetes Endstück 30 auf. Das Endstück 30 kann entlang einer Längsöffnung 31, die in der Grundplatte 6 ausgebildet ist, versetzt werden, und es können die Ein-Stellung und Aus-Stellung des Puffers in den Ausschnitten 32 und 33 fest fixiert werden.

Die Riegeleinrichtung 27 aus Fig.2 ist mit einem anders ausgebildeten Endstück 34 ausgerüstet, das auf den Figuren 2, 4 und 5 gezeigt ist, und das eine Bohrung 35 aufweist. Die Bohrung 35 kann ein Gesperre 36, das in Form eines Bolzen oder einer Schraube ausgebildet ist, aufnehmen. Das Gesperre 36, in Form wie in der Fig.4 gezeigt, ist nebenliegend dem Riegelvorsprung 37 oder 38, an der Pufferseite der Grundplatte 6 eingesetzt. Die Riegelvorsprünge sind an den Endstellen einer Längsöffnung 39, die in der Grundplatte 6 ausgebildet ist, angebracht. In dem Ausführungsbeispiel aus der Fig.5 kann das Gesperre 36 zusätzlich in die Bohrung 35 bzw. 40, die in den Riegelvorsprüngen 41 und 42 an den Endstellen der Längsöffnung 39 ausgemacht ist, eingebracht werden.

### Die Wirkungsweise des Puffers:

Im Betriebszustand des Puffers, d.h. in der Stellung des Puffers, die benötigt wird wenn die Eisenbahnwagen mit einer Schraubenkupplung ausgerüstet sind, liegt die Stoßplatte 20 an der Stirnwand 21 des Wagenrahmens 22 an (Ein-Stellung) und verdeckt die Stirnwandöffnung 23. An die Stoßplatte 20 stößt die Stoßhülse 8 an, die andererseits seitens der im Pufferstößel 1 befindlichen Pufferfeder 7 angestoßen wird. Die Druckbelastung vom Pufferteller 2 zu dem Wagenrahmen 22 kann auf diesem Wege übertragen werden. Die Ein-Stellung der Stoßplatte 20 ist dabei mit dem Endstück 30 bzw. 34 festgelegt, wobei das Endstück 30 mit der Stoßplatte 20 durch die Riegeleinrichtung 27 verbunden ist. Das Endstück 30 befindet sich dann an der über den Ausschnitt 32 fixierten Ein-Stellung. In dem Ausführungsbeispiel aus der Fig.4, ist diese Stellung mit Hilfe des Riegelvorsprungs 37 derart festgelegt, daß neben diesem Riegelvorsprung das Gesperre 36 eingesetzt wird. In einem anderen Ausführungsbeispiel, gezeigt in der Fig.5, ist das Endstück 34 mit Hilfe des Gesperres 36 derart festgestellt, daß das Gesperre 36 sowohl in das Endstück 34 als auch in die in dem Riegelvorsprung 41 befindliche Bohrung 40 eingesetzt wird.

Um den Puffer aus dem Betriebszustand auszusetzen, was wiederum benötigt wird wenn die Eisenbahnwagen mit einer selbsttätigen Kupplung ausgerüstet sind, soll zuerst die Öffnung 23 in der Stirnwand 21 des Wagenrahmens 22 von der Stoßplatte 20 freigemacht werden. Zu diesem Zweck wird das Endstück 30 freigelassen, d.h. aus dem Ausschnitt 32 herausgezogen. Ein anders ausgebildetes Endstück 34 kann dadurch freigelassen werden, daß das Gesperre 36 entweder über den Riegelvorsprung 37 hochgezogen wird oder aus der im Riegelvorsprung 41 befindlichen Bohrung 40 herausgezogen wird. Dann wird mit Hilfe des Griffes 26 die Stoßplatte 20 in die auf Fig. 1 durch einen Pfeil gezeigte Richtung versetzt, bis in die Stellung (Aus-Stellung), in der sich das Endstück 30 bzw. 34 in der Endstellung auf der Längsöffnung 31 bzw. 39 befindet. Danach wird der Pufferstößel 1 so weit in die Pufferhülse 3 eingeschoben, bis der Pufferteller 2 an dem vorderen Teil der Pufferhülse 3 anliegt (Aus-Stellung des Puffers).

Um in dieser Lage den Pufferstößel 1 verriegeln zu können, wird die Stoßplatte 20 zu dem Pufferstößel 1 eingeschoben. Der Sperrvorsprung 24 des Puffers dringt dann in den in der Wand des Pufferstößels 1 ausgemachten Sperrsitz 25 ein. In dieser Lage wird das Endstück 30 in dem Ausschnitt 33 der Längsöffnung 31 gesperrt. Das anders ausgebildete Endstück 34 wird mit Hilfe des im Endstück befindlichen Gesperres 36 derart festgestellt, daß das Gesperre 36 neben dem Riegelvorsprung 38 an der Pufferseite der Grundplatte 6 eingesetzt wird. In einem anderen Ausführungsbeispiel, ist das Endstück 34 mit Hilfe des Gesperres 36 derart festgestellt, daß das Gesperre sowohl in das Endstück als auch in die in dem Riegelvorsprung 41 befindliche Bohrung 40 eingesetzt wird.

## Patentansprüche

1. Puffer für Eisenbahnwagen bestehend aus einem Pufferstößel (1) mit einem an seiner Front befindlichen Pufferteller (2) und mit einer im Inneren des Pufferstößels eingesetzten Pufferfeder (7), sowie aus einer den Pufferstößel einschließenden Pufferhülse (3) mit einem zu dem Pufferteller gegenüberliegenden Endflansch (4), wobei der Pufferstößel einen Vorsprung aufweist, der zusammen mit einem anderen in der Pufferhülse vorhandenen Vorsprung ein Begrenzungsmittel für die Hubbewegung des Pufferstößels gegenüber der Pufferhülse bildet, **dadurch gekennzeichnet, daß** an der Achse des Puffers eine im Inneren des Pufferstößels (1) gleitend eingesetzte, dem Pufferteller (2) gegenüberliegende Stoßhülse (8) sowie eine Stoßplatte (20) vorgesehen sind, wobei die Stoßhülse (8) an ihrer Vorderseite einen Vorsprung (9) aufweist, der an die Stoßfläche (14) des in seiner Randlage befindlichen Pufferstößels (1) anstößt und die Stoßhülse (8) an ihrer Rückseite an der Stoßplatte (20) anliegt, und zusätzlich in der Stoßhülse (8) ist ein Sperrsitz (25) ausgebildet, derart, daß sich, bei der Aus-Stellung des Puffers, der Sperrsitz (25) gegenüberstehend einem Sperrvorsprung (24) des Puffers befindet.

2. Puffer nach Anspruch 1, **dadurch gekennzeichnet, daß** die Stoßfläche (14) des Pufferstößels (1) mittels einer Mutter (15) ausgebildet ist.

3. Puffer nach Anspruch 1, **dadurch gekennzeichnet, daß** der Vorsprung (9) auf der Stoßhülse (8) mittels eines Flansches (10,12) ausgebildet ist.

4. Puffer nach Anspruch 3, **dadurch gekennzeichnet, daß** der Flansch (12) lösbar auf einem Gewindeteil (13) der Stoßhülse (8) angeordnet ist.

5. Puffer nach Anspruch 3, **dadurch gekennzeichnet, daß** der Flansch (10) unlösbar zu der Stoßhülse (8) angeordnet ist.

6. Puffer nach den Ansprüchen 1 oder 5, **dadurch gekennzeichnet, daß** der Vorsprung (9) auf der Stoßhüise (8) in Form eines zu der Stoßhülse (8) angeschweißten Flansches (10) ausgebildet ist.

7. Puffer nach Anspruch 1, **dadurch gekennzeichnet, daß** der Vorsprung (9) auf der Stoßhülse (8) mittels eines zu der Stoßhülse angeordneten Bodens (11) ausgebildet ist.

8. Puffer nach Anspruch 7, **dadurch gekennzeichnet, daß** der Boden (11) zu der Stoßhülse (8) mit Hilfe einer Schrumpfverbindung angebracht ist.

9. Puffer nach Anspruch 1, **dadurch gekennzeichnet, daß** die Stoßhülse (8) und der Vorsprung (9) als ein gleichartiges Bauteil in Form eines Schmiedestückes ausgebildet ist.

10. Puffer nach Anspruch 1, **dadurch gekennzeichnet, daß** die Stoßhülse (8) und der Vorsprung (9) als ein gleichartiges Bauteil in Form eines Gußstückes ausgebildet sind.

11. Puffer nach Anspruch 1, **dadurch gekennzeichnet, daß** der Sperrvorsprung (24) zu der Stoßplatte (20) angeordnet ist.

12. Puffer nach Anspruch 1, **dadurch gekennzeichnet, daß** die Riegeleinrichtung (27) zu der Stoßplatte (20) mit Hilfe einer Schraubverbindung lösbar angeordnet ist.

13. Puffer nach Anspruch 1, **dadurch gekennzeichnet, daß** die Riegeleinrichtung (27) mit der Stoßplatte (20) mit Hilfe einer Schweißverbindung verbunden ist.

14. Puffer nach Anspruch 1, **dadurch gekennzeichnet, daß** die Riegelvorrichtung (27) ein Endstück (34) mit einer Bohrung (35) aufweist und die Grundplatte (6) Riegelvorsprünge (37,38,41,42) hat.

15. Puffer nach Anspruch 14, **dadurch gekennzeichnet, daß** die Riegelvorsprünge (41,42) Bohrungen (40) aufweisen, die zur Verriegelung der Stoßplatte (20) vorgesehen sind.

16. Puffer nach einem der Ansprüche 14 oder 15, **dadurch gekennzeichnet, daß** die Riegeleinrichtung (27) ein Gesperre (36) in Form eines Bolzen aufweist.

17. Puffer nach einem der Ansprüche 14 oder 15, **dadurch gekennzeichnet, daß** die Riegeleinrichtung (27) ein Gesperre (36) in Form einer Schraube aufweist.

18. Puffer nach Anspruch 1, **dadurch gekennzeichnet, daß** die Riegelvorrichtung (27) ein vorgeformtes Endstück (30) aufweist, das zur Verriegelung der Grundplatte (6) in den Ausschnitten (32, 33) vorgesehen ist.

## Claims

1. Buffer for railway wagons consisting of a buffer ram (1) with a buffer plate (2) on its front and with a buffer spring (7) inserted in the interior of the buffer ram, and of a buffer sleeve (3) enclosing the buffer ram with an end flange (4) opposite to the buffer plate, whereby the buffer ram has a projection which, together with another projection present in the buffer sleeve, forms a delimiting means for the stroke movement of the buffer ram in respect of the buffer sleeve, **characterised in that** an impact sleeve (8) on the axis of the buffer, inserted so that it slides in the interior of the buffer ram (1), opposite the buffer plate (2), and an impact plate (20) are provided, the impact sleeve (8) having a projection (9) on its front side which strikes against the impact surface (14) of the buffer ram (1) in its limit position and the back of the impact sleeve (8) being in contact with the impact plate (20) and additionally a locking seat (25) is formed in the impact sleeve (8) such that when the buffer is not in use, the locking seat (25) is opposite a locking projection (24) of the buffer.

2. Buffer according to claim 1, **characterised in that** the impact surface (14) of the buffer ram (1) is formed by means of a nut (15).

3. Buffer according to claim 1, **characterised in that** the projection (9) on the impact sleeve (8) is formed by means of a flange (10, 12).

4. Buffer according to claim 3, **characterised in that** the flange (12) is arranged detachably on a threaded region (13) of the impact sleeve (8).

5. Buffer according to claim 3, **characterised in that** the flange (10) is arranged on the impact sleeve (8) so that it cannot be detached.

6. Buffer according to claim 1 or 5, **characterised in that** the projection (9) on the impact sleeve (8) takes the form of a flange (10) welded on to the impact sleeve (8).

7. Buffer according to claim 1, **characterised in that** the projection (9) on the impact sleeve (8) is formed by means of a base (11) fitted to the impact sleeve.

8. Buffer according to claim 7, **characterised in that** the base (11) is attached to the impact sleeve (8) with the aid of a shrink-on connection.

9. Buffer according to claim 1, **characterised in that** the impact sleeve (8) and the projection (9) are designed as an identical component in the form of a forged piece.

10. Buffer according to claim 1, **characterised in that** the impact sleeve (8) and the projection (9) are designed as an identical component in the form of a casting.

11. Buffer according to claim 1, **characterised in that** the locking projection (24) is arranged in respect of the impact plate (20).

12. Buffer according to claim 1, **characterised in that** the bolt device (27) for the impact plate (20) is arranged detachably with the aid of a screwed joint.

13. Buffer according to claim 1, **characterised in that** the bolt device (27) is connected to the impact plate (20) with the aid of a welded joint.

14. Buffer according to claim 1, **characterised in that** the bolt device (27) has an end piece (34) with a bore (35) and the base plate (6) has bolt projections (37, 38, 41, 42).

15. Buffer according to claim 14, **characterised in that** the bolt projections (41, 42) have bores (40) which are provided for locking the impact plate (20).

16. Buffer according to one of the claims 14 or 15, **characterised in that** the bolt device (27) has a locking mechanism (36) in the form of a bolt.

17. Buffer according to one of the claims 14 or 15, **characterised in that** the bolt device (27) has a locking mechanism (36) in the form of a screw.

18. Buffer according to claim 1, **characterised in that** the bolt device (27) has a preformed end piece (30), which is provided to lock the base plate (6) in the cut-outs (32, 33).

## Revendications

1. Tampon pour véhicule ferroviaire, composé d'un tampon à boisseau (1) muni d'un plateau de tampon (2) placé à son extrémité avant et d'un ressort de tampon (7) logé à l'intérieur du tampon à boisseau, ainsi que d'un boisseau de tampon (3) qui entoure le tampon et est muni d'une bride terminale (4) qui fait face au plateau de tampon, le tampon à boisseau présentant une saillie qui forme, avec une autre saillie présente dans le boisseau de tampon, un moyen de limitation pour la course du tampon à boisseau par rapport au boisseau de tampon, **caractérisé en ce que**, sur l'axe du tampon, sont prévus un boisseau de choc (8) monté pour coulisser à l'intérieur du tampon à boisseau (1) et qui fait face au plateau de tampon (2), ainsi qu'une plaque de choc (20), le boisseau de choc (8) présentant sur son côté avant une saillie (9) qui bute contre la surface de choc (14) du tampon à boisseau (1) située sur son bord, et le boisseau de choc (8) en son côté arrière est en appui contre la plaque de choc (20) et, en supplément, un logement d'arrêt (25) est formé dans le boisseau de choc (8) de telle manière que, dans la position d'arrêt du tampon, le logement d'arrêt (25) se trouve en face d'une saillie d'arrêt (24) du tampon.

2. Tampon selon la revendication 1, **caractérisé en ce que** la surface de choc (14) du tampon à boisseau (1) est formée au moyen d'un écrou (15).

3. Tampon selon la revendication 1, **caractérisé en ce que** la saillie (9) prévue sur le boisseau de choc (8) est formée au moyen d'une bride (10, 12).

4. Tampon selon la revendication 3, **caractérisé en ce que** la bride (12) est disposée de façon démontable sur une partie filetée (13) du boisseau de choc (8).

5. Tampon selon la revendication 3, **caractérisé en ce que** la brice (10) est montée de façon non démontable sur le boisseau de choc (8).

6. Tampon selon les revendications 1 ou 5, **caractérisé en ce que** la saillie (9) prévue sur le boisseau de choc (8) est réalisée sous la forme d'une bride (10) soudée sur le boisseau de choc (8).

7. Tampon selon la revendication 1, **caractérisé en ce que** la saillie (9) prévue sur le boisseau de choc (8) est formée au moyen d'un ford (11) disposé sur celle-ci.

8. Tampon selon la revendication 7, **caractérisé en ce que** le fond (11) est monté sur le boisseau de choc (8) au moyen d'un assemblage par frettage.

9. Tampon selon la revendication 1, **caractérisé en ce que** le boisseau de choc (8) et la saillie (9) sont constitués par un élément analogue, sous la forme d'une pièce forgée.

10. Tampon selon la revendication 1, **caractérisé en ce que** le boisseau de choc (8) et la saillie (9) sont constitués par un élément analogue, sous la forme d'une pièce coulée.

11. Tampon selon la revendication 1, **caractérisé en ce que** la saillie d'arrêt (24) est montée sur la plaque de choc (20).

12. Tampon selon la revendication 1, **caractérisé en ce que** le dispositif de verrouillage (27) est monté sur la plaque de choc (20) de façon démontable par un assemblage à vis.

13. Tampon selon la revendication 1, **caractérisé en ce que** le dispositif de verrouillage (27) est relié à la plaque de choc (20) au moyen d'un assemblage soudé.

14. Tampon selon la revendication 1, **caractérisé en ce que** le dispositif de verrouillage (27) comprend un embout (34) muni d'un trou (35) et la plaque de base (6) présente des saillies de verrouillage (37, 38, 41, 42).

15. Tampon selon la revendication 14, **caractérisé en ce que** les saillies de verrouillage (41, 42) présentent des trous (40) qui sont prévus pour le verrouillage de la plaque de choc (20).

16. Tampon selon une des revendications 14 ou 15, **caractérisé en ce que** le dispositif de verrouillage (27) présente un enclenchement (36) formé d'une cheville.

17. Tampon selon un des revendications 14 ou 15, **caractérisé en ce que** le dispositif de verrouillage (27) présente un enclenchement (36) formé d'une vis.

18. Tampon selon la revendication 1, **caractérisé en ce que** le dispositif de verrouillage (27) présente un embout préformé (30) qui est prévu pour verrouiller la plaque de base (6) dans les encoches (32, 33).
